# FASCICULE DE BREVET EUROPEEN

(11) **EP 2 169 479 B1**
(45) Date de publication et mention de la délivrance du brevet: **30.11.2011**
(21) Numéro de dépôt: 08165408.9
(22) Date de dépôt: 29.09.2008
(51) Int. Cl.: G04C 3/14, G04C 3/00, G04G 17/00

(54) **Dispositif base de temps pour une montre**
Zeitbasiseinheit für eine Armbanduhr
Time base device for a watch

(43) Date de publication de la demande: 31.03.2010
(73) Titulaire: ETA SA Manufacture Horlogère Suisse, 2540 Grenchen (CH)
(72) Inventeur: Koch, Daniel, 2746, Crémines (CH)
(74) Mandataire: Couillard, Yann Luc Raymond

(56) Documents cités:
- EP-A- 1 581 917
- EP-A- 1 890 204
- FR-A- 2 283 478
- US-A- 3 784 725

## Description

### DOMAINE TECHNIQUE

La présente invention concerne un dispositif base de temps pour une montre, notamment une montre électronique. Le dispositif base de temps comprend au moins une bobine d'un moteur électrique susceptible d'être utilisé pour entraîner des moyens d'affichage analogique, un module ayant au moins un circuit oscillateur de base de temps monté dans un boîtier du module, et une source d'alimentation électrique.

### ARRIERE-PLAN TECHNOLOGIQUE

Dans l'état de la technique, il est connu de réaliser un dispositif base de temps pour un mouvement horloger avec un oscillateur relié à un résonateur à quartz. Un tel dispositif base de temps comprend également un diviseur de fréquence pour diviser la fréquence de l'oscillateur et un circuit de commande d'un moteur électrique relié au diviseur de fréquence. Ledit moteur électrique est commandé par le circuit de commande pour l'entraînement notamment d'aiguilles d'un affichage horaire sur un cadran de montre par exemple.

Chaque élément du dispositif base de temps est généralement fixé sur au moins une plaque à circuit imprimé, sur laquelle sont réalisées les liaisons électriques entre les différents éléments électroniques du dispositif base de temps. La plaque à circuit imprimé, comprenant ledit dispositif base de temps, peut être relié également au mouvement de montre. Ces différents éléments sont également alimentés par une source de tension, telle qu'une batterie ou un accumulateur, qui peut être monté dans un logement prévu à cet effet, qui est relié à la plaque à circuit imprimé. L'assemblage de tous ces éléments électroniques du dispositif base de temps occupe ainsi un volume relativement important, ce qui constitue un inconvénient pour un montage ou une intégration dans une pièce d'horlogerie de petites dimensions.

Pour réduire le volume de l'ensemble des éléments électroniques du dispositif base de temps, il est déjà connu d'utiliser un résonateur à quartz en forme de diapason associé à un oscillateur pour former une partie de la base de temps. Ledit résonateur à quartz en forme de diapason et le circuit intégré comprenant l'oscillateur peuvent être regroupés dans un même boîtier.

Le regroupement de divers composants électroniques dans un même boîtier est notamment connu du document de brevet US 3,784,725. Dans ce document, un ensemble électronique pour une montre forme un même bloc. Des composants électroniques de l'ensemble sont montés et connectés généralement individuellement sur une plaque de circuit imprimé, ce qui peut créer certains problèmes et coûts pour un montage dans une boîte de montre de petites dimensions. Par contre, cet ensemble électronique permet de regrouper tous les composants électroniques, ainsi que le cadran pour faciliter le montage de l'ensemble dans un mouvement de montre traditionnel, une boîte de montre plastique ou un bijou.

Dans le document de brevet EP 1 890 204 A1, il est décrit une montre électronique. La montre électronique comprend un moteur électrique d'entraînement des aiguilles d'affichage de l'heure, et une base de temps, qui comprend un circuit oscillateur et résonateur. Le circuit oscillateur et le résonateur sont montés dans un même boîtier. Dans le boîtier, il est également prévu un circuit de commande du moteur électrique, qui est relié au circuit oscillateur par l'intermédiaire d'un diviseur de fréquence. Le circuit oscillateur, le diviseur de fréquence et le circuit de commande du moteur forme un unique circuit intégré logé dans le boîtier avec le résonateur. Cependant rien ne décrit la façon de relier les différents composants électroniques de manière compacte.

Dans le document FR 2 283 478, il est également décrit un circuit électronique pour une montre à quartz, qui est muni d'un moteur pas à pas pour faire tourner les aiguilles de la montre. Pour ce faire, le circuit comprend un oscillateur relié à un quartz, un diviseur de fréquence relié à l'oscillateur, et un circuit de commande du moteur relié en sortie du diviseur. Le circuit électronique est alimenté par une batterie. Cependant rien ne décrit la façon de relier les différents composants électroniques de manière compacte.

Dans le document WO 2004/061588, il est un système de surveillance d'un entraînement. Une unité de l'entraîneur est utilisée pour transmettre des alertes ou des informations à des unités portées par des personnes s'entraînant. A chaque alerte, une vibration est générée par chaque unité portée par les personnes s'entraînant. Chaque unité comprend une base de temps et une unité de traitement de données, qui sont alimentées par une batterie. Cependant il n'est pas défini la façon de relier les différents composants électroniques de manière compacte.

Bien que les solutions antérieures permettent de réduire en partie le volume occupé notamment par certains composants d'une base de temps, l'espace disponible reste cependant insuffisant pour réaliser une pièce d'horlogerie de petites dimensions. La nécessité de monter plusieurs circuits intégrés pour remplir plusieurs fonctions de la montre sur une ou plusieurs plaques à circuit imprimé entraîne une importante occupation de l'espace disponible dans la montre. Ceci nécessite d'augmenter le volume de cette dernière de manière excessive, ce qui n'est pas souhaité

### RESUME DE L'INVENTION

L'invention a donc pour but principal de pallier aux inconvénients susmentionnés en fournissant un dispositif base de temps pour une montre, qui soit compact et facile à manipuler pour des opérations de montage dans une boîte de montre de petites dimensions.

A cet effet, la présente invention concerne un dispositif base de temps pour une montre, qui comprend les caractéristiques de la revendication indépendante 1.

Des formes particulières de réalisation du dispositif base de temps sont définies dans les revendications dépendantes 2 à 11.

Un avantage du dispositif base de temps selon l'invention réside dans le fait que la connexion électrique entre la source de tension, qui peut être une pile, une batterie ou un accumulateur, et le module électronique de base de temps, ainsi que la connexion électrique entre la bobine d'un moteur et ledit module électronique sont réalisées sans l'utilisation d'une plaque à circuit imprimé. Des brides métalliques relient les pôles positif et négatif de la pile à deux bornes externes de connexion du module, et deux fils métalliques d'un enroulement de la bobine sont directement reliés à deux autres bornes externes de connexion du module. Dans le cas d'un moteur biphasé, il peut être avantageusement prévu trois fils métalliques de bobine reliés directement à trois bornes externes de connexion du module.

Grâce au fait que le module électronique comprend avantageusement dans un même boîtier un oscillateur, tel qu'un oscillateur à quartz, un diviseur de fréquence et un circuit de commande du moteur, uniquement 4, voire 5 bornes de connexion électrique sont nécessaires sur une face extérieure du boîtier du module. L'oscillateur, le diviseur de fréquence et le circuit de commande peuvent constituer un seul circuit intégré. Ceci permet de réduire le volume de l'ensemble des éléments du dispositif base de temps, c'est-à-dire de réduire le volume du mouvement horloger en rapprochant le moteur de la pile.

En regroupant dans un espace réduit les divers éléments du dispositif base de temps, cela réduit également la longueur des connexions entre les éléments électroniques du dispositif, et aussi la sensibilité de l'oscillateur aux perturbations externes. Ceci permet également de supprimer plusieurs opérations mécaniques d'assemblage des composants électroniques, ce qui réduit les coûts de production du mouvement muni du dispositif base de temps selon l'invention.

### BREVE DESCRIPTION DES FIGURES

Les buts, avantages et caractéristiques du dispositif base de temps pour une montre apparaîtront mieux dans la description suivante de manière non limitative en regard des dessins sur lesquels :
- la figure 1 représente une vue schématique d'une montre électronique avec affichage analogique, qui comprend le dispositif base de temps selon l'invention;
- la figure 2 représente une vue tridimensionnelle des divers éléments du dispositif base de temps selon l'invention;
- la figure 3 représente une vue partielle en coupe longitudinale du module électronique du dispositif base de temps selon l'invention; et
- la figure 4 est une vue partielle de dessus du module électronique du dispositif base de temps selon l'invention.

### DESCRIPTION DETAILLEE DE L'INVENTION

Dans la description suivante, tous les éléments du dispositif base de temps d'une montre électronique qui sont bien connus de l'homme du métier dans ce domaine technique ne sont relatés que de manière simplifiée.

La figure 1 représente schématiquement divers composants d'une montre électronique, qui comprend un dispositif base de temps selon l'invention. Cette montre comprend une source de tension 8, par exemple une batterie, une pile ou un accumulateur, pour alimenter un module électronique 1 ayant une base de temps et des moyens de commande d'un moteur électrique 6. Le moteur électrique est commandé pour entraîner des rouages non représentés pour faire tourner les moyens d'affichage analogique, tels que des aiguilles 9 servant à indiquer l'heure par exemple.

Le dispositif base de temps est constitué essentiellement de la source de tension 8, du module électronique 1, et d'au moins une bobine d'un moteur électrique 6. Ces éléments du dispositif base de temps sont avantageusement reliés mécaniquement et électriquement sans l'aide d'une plaque à circuit imprimé pour former un ensemble compact de petites dimensions, comme expliqué ci-après en référence à la figure 2.

Le module électronique 1 comprend dans un boîtier, un oscillateur 3, qui peut être un oscillateur avec un résonateur 2 par exemple piézoélectrique, comme un résonateur à quartz ou encore un résonateur en silicium du type MEMS connecté aux bornes de l'oscillateur 3. Le module électronique 1 comprend encore un diviseur de fréquence 4, dont l'entrée est reliée à la sortie de l'oscillateur 3, pour obtenir la fréquence de marche souhaitée pour la montre de manière à indiquer l'heure exacte. La sortie du diviseur de fréquence 4 est connectée à un circuit de commande 5 d'un moteur électrique 6 pour l'entraînement des aiguilles 9. L'oscillateur 3 avec le résonateur 2, ainsi que le diviseur de fréquence 4 peuvent faire partie d'un circuit oscillateur de base de temps.

Il peut être utilisé comme moteur électrique 6, un moteur pas à pas de type Lavet, encore appelé bipolaire, formé d'un rotor aimanté, un stator à haute perméabilité magnétique pour réaliser le bouclage du circuit magnétique et d'au moins une bobine. Cette bobine a pour fonction, lorsqu'elle est mise sous tension, de créer un champ magnétique dans le stator qui se transforme ainsi en aimant dont la polarité dépend du sens du courant dans la bobine. Ainsi le circuit de commande 5 du moteur 6 fournit un courant qui circule dans la bobine. Le moteur est commandé par une succession d'impulsions positives et négatives espacées de coupure de courant. Toutefois, il peut être utilisé d'autres types de moteur, comme par exemple un moteur pas à pas biphasé pour obtenir un moteur bidirectionnel permettant une mise à l'heure de la montre dans les sens avant et arrière. Dans le cas d'un moteur biphasé, il doit être prévu trois sorties moteur sur le module électronique 1.

Avantageusement, comme cela est représenté sur la figure 1, l'oscillateur 3, le diviseur de fréquence 4 et le circuit de commande 5 du moteur électrique font tous partie d'un unique circuit intégré 7. Ceci permet d'économiser la place occupée par ces éléments électroniques dans le module électronique 1, ainsi que de diminuer les perturbations électromagnétiques sur ces éléments électroniques, dues notamment à la longueur des connexions filaires entre éléments.

Comme représenté sur les figures 2 à 4 et grâce au regroupement de tous les éléments décrits ci-dessus dans le module électronique 1, ledit module électronique 1 ne comprend que quatre, voire cinq bornes de connexion externes au lieu de huit bornes en temps normal. En effet, il est normalement prévu deux bornes de connexion pour l'excitation du résonateur 2, deux autres bornes pour la connexion avec le circuit intégré 7, deux autres bornes pour l'alimentation du circuit intégré et enfin deux bornes pour la commande du moteur. Dans ce module électronique 1, quatre bornes représentées sur les figures, voire cinq bornes, sont nécessaires en externe sur le boîtier, à savoir les deux bornes d'alimentation du circuit intégré et les deux ou trois bornes de connexion du circuit intégré pour la commande du moteur. Les autres bornes sont agencées uniquement dans le boîtier du module électronique 1.

La figure 2 représente une vue tridimensionnelle du dispositif base de temps de la présente invention. Les signes de référence des mêmes éléments expliqués en référence à la figure 1 sont identiques. Ce dispositif base de temps comprend donc une source de tension 8, qui est de préférence une pile ou batterie, un module électronique 1 et une bobine 30 d'un moteur électrique.

Le module électronique 1 comprend dans un boîtier notamment en céramique, l'oscillateur avec le résonateur, le diviseur de fréquence et le circuit de commande du moteur électrique. Comme expliqué ci-dessus, l'oscillateur, le diviseur de fréquence et le circuit de commande peuvent former un unique circuit intégré, mais bien entendu, il peut être envisageable de réaliser ces éléments sur plus d'un circuit intégré en cas de nécessité.

Sur une face extérieure du module électronique 1, il est prévu quatre bornes de connexion 14, 15, 16 et 17. Ces bornes de connexion, comme expliqué en référence aux figures 3 et 4, sont disposées sur une face extérieure d'une paroi du boîtier sur la face intérieure de laquelle sont montés le circuit intégré et les pistes conductrices de connexion reliant ledit circuit intégré au résonateur et aux bornes de connexion. Les quatre bornes de connexion représentées sont disposées de préférence respectivement aux quatre angles de la face extérieure. Ces bornes de connexion sur la face extérieure servent avantageusement comme base pour la connexion des autres éléments du dispositif base de temps. Ceci permet de simplifier l'assemblage des éléments du dispositif base de temps du mouvement horloger, et également de réduire fortement le volume de l'ensemble en diminuant le nombre de composants.

Ce module électronique 1 peut être logé dans un réceptacle 10 de forme générale parallélépipédique ouvert sur une ou deux faces. Le réceptacle 10 peut être défini comme tout ou partie d'une platine métallique ou plastique, ou peut faire partie d'un mouvement intégré de la montre. Dans l'exemple représenté à la figure 2, le réceptacle 10 est ouvert sur deux faces.

Une fois que le module électronique 1 est fixé par exemple par collage dans le réceptacle, ses quatre, voire cinq bornes de connexion sont accessibles depuis une face supérieure ouverte du réceptacle. De préférence, la face extérieure du module 1, sur laquelle sont placées les bornes de connexion 14, 15, 16 et 17, est disposée au même niveau que l'embouchure de la face supérieure ouverte du réceptacle 10, notamment au niveau du bord supérieur des parois verticales du réceptacle. Ceci permet de faciliter la connexion mécanique et électrique des autres éléments du dispositif base de temps.

Deux premières bornes de connexion 14 et 15 de la face extérieure du module sont prévues pour être reliées respectivement par deux brides métalliques classiques 24 et 25 aux deux pôles positif et négatif de la source de tension 8, qui est ici de préférence une pile. Une première bride 24 est fixée ou soudée sur une des premières bornes de connexion métallique 14 pour relier le pôle positif de la pile, alors que la seconde bride 25, qui entoure une partie extérieure du réceptacle 10, est fixée ou soudée sur l'autre des premières bornes de connexion métallique 15 pour relier le pôle négatif de ladite pile.

Deux secondes bornes de connexion 16 et 17 de la face extérieure du module, qui sont disposées sur un côté opposé aux deux premières bornes 14 et 15, sont quant à elles reliées à un enroulement traditionnel d'une bobine 30 d'un moteur électrique. Un premier fil métallique 31 de la bobine 30 est soudé à une des secondes bornes de connexion métallique 16, alors qu'un second fil métallique 32 de la bobine 30 est soudé à l'autre des secondes bornes de connexion métallique 17. Le noyau de cette bobine 30 est une partie d'un circuit magnétique 33, qui peut être fixé, par exemple par des vis à travers les deux ouvertures prévues à cet effet, à une autre partie d'un circuit magnétique du moteur électrique non représenté.

Il peut être également envisageable d'utiliser le réceptacle 10 du module électronique 1 comme support de la bobine 30 du moteur avec éventuellement tout son mécanisme. Cette bobine peut aussi être directement fixée au bord d'une face latérale ouverte du réceptacle 10. Les brides de connexion 24 et 25 de la pile peuvent être intégrées dans un logement de réception de la pile, non représenté. Ce logement peut faire partie du réceptacle 10 ou être fixé à une paroi latérale du réceptacle.

L'agencement de tous les éléments à l'intérieur du boîtier par exemple en matériau céramique du module électronique 1 est expliqué maintenant en référence aux figures 3 et 4. Les signes de référence des mêmes éléments expliqués en référence aux figures 1 et 2 sont identiques.

La figure 3 est une vue en coupe médiane et longitudinale du module électronique 1 du dispositif base de temps. A l'intérieur du boîtier 11 dudit module, le résonateur 2 est fixé en soudant ou en collant avec une colle conductrice les plages de connexion de deux groupes d'électrodes situées sur la base du résonateur avec des plages conductrices correspondantes 18 prévues sur des échelons 19 du fond du boîtier 11. Ceci permet le positionnement du résonateur 2 au-dessus du circuit intégré 7 disposé quant à lui sur une face intérieure d'une paroi de fond du boîtier 11.

La connexion entre les plages de connexion situées sur la base du résonateur 2 et le circuit intégré 7 pour effectuer l'excitation des électrodes et assurer la vibration du résonateur peut se faire par l'intermédiaire des plages conductrices 18 reliées à des trous 22. Ces trous 22 sont formés dans les échelons 19 et remplis d'un matériau conducteur approprié, et connectés aux pistes conductrices disposées sur la face intérieure de la paroi de fond du boîtier. Ces pistes conductrices sont reliées elles-mêmes à des plages de contact correspondantes du circuit intégré 7.

Le circuit intégré 7 peut être connecté vers l'extérieur du boîtier à des bornes de connexion 14, 15, 16 et 17, qui sont disposées sur une face extérieure de la paroi de fond du boîtier comme expliqué auparavant. Pour ce faire dans cet exemple, il est prévu sur la face intérieure de la paroi de fond, des plots de connexion 12 avantageusement situés sous le circuit intégré 7. Ces plots ou bosses de connexion 12 sont disposés selon un même arrangement que des plages de contact du circuit intégré 7 afin de pouvoir connecté électriquement lesdites plages de contact du circuit intégré par une technique dénommée "flip chip" en terminologie anglaise. Certaines plages de contact du circuit intégré sont donc reliées électriquement par des pistes conductrices aux bornes de connexion externes 14, 15, 16 et 17, par l'intermédiaire de trous 20 traversant la paroi de fond du boîtier 11, qui sont remplis d'une colle conductrice 21 ou de tout autre matériau conducteur approprié. Ces trous étant situés en regard des bornes de connexion 14, 15, 16 et 17, la colle conductrice 21 assure la connexion électrique avec l'intérieur du boîtier.

La figure 4 est une vue de dessus du module électronique 1, sans couvercle de fermeture, du dispositif base de temps. Par simplification, le résonateur n'est pas représenté dans le boîtier, qui peut être réalisé en matériau céramique et de forme générale parallélépipédique. Le couvercle non représenté qui referme hermétiquement le boîtier, peut être avantageusement réalisé en verre afin de permettre un réglage précis au laser de la fréquence du résonateur.

Dans le boîtier 11 du module électronique 1, un circuit intégré 7 est fixé par l'intermédiaire de ses plages de contact 13, vues en transparence, sur les plots de connexion non représentés, qui sont disposés sur la face intérieure de la paroi de fond du boîtier. Comme indiqué précédemment, les plots de connexion ont un agencement équivalent aux plages de contact 13 afin de pouvoir fixer ledit circuit intégré par la technique dénommée "flip chip". Le circuit intégré 7 comprend l'oscillateur, le diviseur de fréquence et le circuit de commande du moteur électrique.

Les électrodes du résonateur non représenté sont soudées sur des plages conductrices 18, qui sont reliées à des trous 22. Ces trous 22 sont formés dans des échelons 19 et remplis d'un matériau conducteur approprié, tel qu'une colle conductrice ou du métal. Ainsi les plages conductrices 18 sont reliées à des pistes conductrices 23 disposées sur la face intérieure de la paroi de fond du boîtier. Ces pistes conductrices 23 relient d'une part ces plages conductrices 18 à certaines plages de contact 13 du circuit intégré 7, et d'autre part certaines autres plages conductrices 13 du circuit intégré 7 aux bornes de connexion externes 14, 15, 16 et 17.

La connexion électrique du circuit intégré 7 aux bornes de connexion externes est réalisée par l'intermédiaire de trous 20 traversant la paroi de fond du boîtier 11. Ces trous 20 sont remplis d'une colle conductrice 21 ou de tout autre matériau conducteur approprié. Ces trous étant situés en regard des bornes de connexion 14, 15, 16 et 17, la colle conductrice 21 assure la connexion électrique avec les éléments électroniques dans le boîtier. Les deux premières bornes de connexion externes 14 et 15, sont connectées à une source de tension, telle qu'une pile, pour permettre d'alimenter le circuit intégré 7. Les deux secondes bornes de connexion externes 16 et 17 sont quant à elles connectées à un enroulement d'une bobine d'un moteur électrique pour lui fournir des impulsions électriques positives et négatives.

Grâce à l'agencement du circuit intégré 7 relié au résonateur à l'intérieur du boîtier, l'espace, occupé par l'ensemble de ces éléments, est optimisé. De plus, une protection du ou des circuits intégrés 7 est assurée vis-à-vis d'éventuelles perturbations externes et ceci grâce également aux pistes de connexion relativement courtes entre les divers éléments.

A partir de la description qui vient d'être faite, plusieurs variantes de réalisation du dispositif base de temps de forme compacte peuvent être conçues par l'homme du métier sans sortir du cadre de l'invention définie par les revendications. Il peut être prévu la connexion de plusieurs moteurs électriques sur les mêmes bornes de connexion du module électronique ou sur des bornes de connexion différentes. La temporisation d'actionnement de chacun des moteurs reliés au module électronique peut être différente. Le module électronique peut être relié à la source de tension et à la bobine sans être disposé dans un réceptacle. La source de tension pour l'alimentation électrique du module électronique peut être composée en partie par une cellule solaire en combinaison à une pile ou à un accumulateur.

## Revendications

1. Dispositif base de temps pour une montre comprenant au moins une bobine (30) d'un moteur électrique (6), un module électronique (1) ayant au moins un circuit oscillateur de base de temps (2, 3, 4) monté dans un boîtier (11) du module, et une source de tension d'alimentation électrique (8), la bobine (30), le module électronique (1) à circuit oscillateur et la source de tension étant reliés l'un à l'autre mécaniquement et électriquement sans l'aide d'une plaque à circuit imprimé pour former un ensemble compact, **caractérisé en ce que** le module électronique (1) est logé dans un réceptacle (10) ouvert sur au moins une face supérieure, et **en ce que** le module électronique (1) comprend quatre bornes de connexion (14, 15, 16, 17) sur une face extérieure rectangulaire d'une paroi de fond du boîtier (11), ledit module étant disposé dans le réceptacle de telle manière que les quatre bornes de connexion soient accessibles par la face supérieure ouverte du réceptacle (10).

2. Dispositif base de temps selon la revendication 1, **caractérisé en ce que** le module électronique (1) comprend dans le boîtier, un oscillateur (3), un diviseur de fréquence (4) et un circuit de commande (5) d'un moteur électrique (6), l'oscillateur et le diviseur de fréquence constituant le circuit oscillateur de base de temps, qui est alimenté depuis l'extérieur du boîtier par la source de tension.

3. Dispositif base de temps selon la revendication 2, **caractérisé en ce que** l'oscillateur (3) est relié à l'intérieur du boîtier, à un résonateur piézoélectrique (2), tel qu'un résonateur à quartz, ou à un résonateur en silicium du type MEMS, et **en ce que** l'oscillateur, le diviseur de fréquence et le circuit de commande du moteur sont réalisés dans un unique circuit intégré (7).

4. Dispositif base de temps selon la revendication 2, **caractérisé en ce que** l'oscillateur, le diviseur de fréquence et le circuit de commande du moteur sont réalisés dans plusieurs circuits intégrés (7).

5. Dispositif base de temps selon la revendication 3, **caractérisé en ce que** des plages de contact (13) du circuit intégré (7) sont connectées à des bosses conductrices (12) ayant un même arrangement que les plages de contact, les bosses conductrices de connexion (12) étant disposées sur une face intérieure d'une paroi de fond du boîtier du module électronique (1), et **en ce que** des pistes conductrices (23) relient certaines bosses conductrices sur la face intérieure de la paroi de fond, au résonateur (2) et à des bornes de connexion (14, 15, 16, 17), qui sont disposées à l'extérieur du boîtier (11) du module.

6. Dispositif base de temps selon la revendication 5, **caractérisé en ce que** certaines pistes conductrices (23) relient au moins quatre bornes de connexion (14, 15, 16, 17) par l'intermédiaire de trous (20) conducteurs à travers la paroi de fond du boîtier, et **en ce que** les quatre bornes de connexion sont disposées aux quatre angles de la face extérieure de forme rectangulaire, deux premières bornes de connexion (14, 15) étant connectées à la source de tension au moyen de deux brides de contact (24, 25), et deux secondes bornes de connexion (16, 17) étant connectées sur un côté opposé aux deux premières bornes, respectivement à deux fils métalliques (31, 32) d'un enroulement de la bobine (30) d'un moteur électrique, le circuit de commande (5) dans le boîtier permettant de commander ledit moteur pour entraîner des moyens d'affichage analogique.

7. Dispositif base de temps selon la revendication 6, **caractérisé en ce que** le module électronique (1) comprend trois secondes bornes externes de connexion, qui sont reliées respectivement à trois fils métalliques d'au moins un enroulement de la bobine (30) d'un moteur biphasé.

8. Dispositif base de temps selon l'une des revendications 1 à 6, **caractérisé en ce que** les quatre bornes de connexion (14, 15, 16, 17) sont disposées aux quatre angles de la face extérieure rectangulaire d'une paroi de fond du boîtier (11).

9. Dispositif base de temps selon la revendication 8, **caractérisé en ce que** la face extérieure du module (1), sur laquelle sont placées les bornes de connexion (14, 15, 16 et 17), est disposée au même niveau que l'embouchure de la face supérieure ouverte du réceptacle (10), **en ce que** deux premières bornes de connexion (14, 15) sont reliées par l'intermédiaires de deux brides métalliques (24, 25) aux deux pôles négatif et positif de la source de tension, telle qu'une pile (8), et **en ce que** deux secondes bornes de connexion (16, 17) sur un côté opposé aux premières bornes de connexion, sont reliées chacune à un fil métallique respectif d'un enroulement de la bobine (30) d'un moteur électrique (6).

10. Dispositif base de temps selon la revendication 9, **caractérisé en ce que** la bobine (30) et/ou la source de tension sont fixées sur le réceptacle (10) en tant que support pour définir un ensemble compact.

11. Dispositif base de temps selon la revendication 10, **caractérisé en ce que** le réceptacle (10) constitue une partie d'un mouvement de montre ou une partie d'une montre.

## Claims

1. Time base device for a watch including at least one coil (30) of an electric motor (6), an electronic module (1) having at least one time base oscillator circuit (2, 3, 4) mounted in a case (11) of the module, and an electric power voltage source (8), the coil (30), the electronic module (1) with an oscillator circuit and the voltage source being connected to each other mechanically and electrically without using a printed circuit board so as to form a compact unit, **characterized in that** the electronic module (1) is housed in a receptacle (10) that is open on at least a top surface, and **in that** the electronic module (1) includes four connection terminals (14, 15, 16, 17) on an external rectangular surface of a bottom wall of the case (11), said module being arranged in the receptacle such that the four connection terminals are accessible through the open top surface of the receptacle (10).

2. Time base device according to claim 1, **characterized in that** the electronic module (1) includes, inside the case, an oscillator (3), a frequency divider (4) and a control circuit (5) for an electric motor (6), the oscillator and the frequency divider forming the time base oscillator circuit, which is powered from outside the case by the voltage source.

3. Time base device according to claim 2, **characterized in that** the oscillator (3) is connected to the inside of the case, to a piezoelectric resonator (2), such as a quartz resonator, or a silicon MEMS resonator, and **in that** the oscillator, the frequency divider and the motor control circuit are made in a single integrated circuit (7).

4. Time base circuit according to claim 2, **characterized in that** the oscillator, the frequency divider and the motor control circuit are made in several integrated circuits (7).

5. Time base device according to claim 3, **characterized in that** contact pads (13) of the integrated circuit (7) are connected to conductive bumps (12) that have the same arrangement as the contact pads, the conductive connection bumps (12) being arranged on an inner surface of a bottom wall of the case of the electronic module (1), and **in that** conductive paths (23) connect some conductive bumps on the inner surface of the bottom wall, to the resonator (2) and to connection terminals (14, 15, 16, 17), which are arranged outside the module case (11).

6. Time base device according to claim 5, **characterized in that** some conductive paths (23) connect at least four connection terminals (14, 15, 16, 17) via conductive holes (20) through the bottom wall of the case, and **in that** the four connection terminals are arranged at the four corners of the external rectangular surface, the first two connection terminals (14, 15) being connected to the voltage source by means of two contact flanges (24, 25) and the second two connection terminals (16, 17) being connected on an opposite side to the first two terminals, respectively to two metal wires (31, 32) of a winding of an electric motor coil (30), with the control circuit (5) in the case controlling said motor to drive analogue display means.

7. Time base device according to claim 6, **characterized in that** the electronic module (1) includes three second external connection terminals, which are respectively connected to three metal wires of at least one winding of a two-phase motor coil (30).

8. Time base device according to any of claims 1 to 6, **characterized in that** the four connection terminals (14, 15, 16, 17) are arranged at the four corners of the external rectangular surface of the bottom wall of the case (11).

9. Time base device according to claim 8, **characterized in that** the external surface of the module (1), on which the connection terminals (14, 15, 16 and 17) are placed, is arranged at the same level as the mouth of the open top surface of the receptacle (10), **in that** the first two connection terminals (14, 15) are connected via two metal flanges (24, 25) to the two negative and positive poles of the voltage source, such as a battery (8), and **in that** the second two connection terminals (16, 17) on an opposite side to the first connection terminals, are each connected to a respective metal wire of the coil (30) of an electric motor (6).

10. Time base device according to claim 9, **characterized in that** the coil (30) and/or the voltage source are secured to the receptacle (10) as a support to define a compact unit.

11. Time base device according to claim 9, **characterized in that** the receptacle (10) forms one part of a watch movement or part of a watch.

## Patentansprüche

1. Zeitbasisvorrichtung für eine Uhr, welche Vorrichtung wenigstens eine Spule (30) eines Elektromotors (6), einen elektronischen Modul (1), der wenigstens einen in einem Gehäuse (11) des Moduls montierten Zeitbasis-Oszillatorkreis (2, 3, 4) aufweist, und eine Stromversorgungs-Spannungsquelle (8) umfasst, wobei die Spule (30), der elektronische Oszillatorkreis-Modul (1) und die Spannungsquelle ohne Hilfe einer Flachbaugruppe mechanisch und elektrisch miteinander verbunden sind, um eine kompakte Einheit zu bilden, **dadurch gekennzeichnet, dass** der elektronische Modul (1) in einer Aufnahme (10), die auf wenigstens einer oberen Seite offen ist, untergebracht ist und dass der elektronische Modul (1) vier Anschlussklemmen (14, 15, 16, 17) auf einer rechteckigen Aussenfläche einer Bodenwand des Gehäuses (11) umfasst, wobei der Modul derart in der Aufnahme angeordnet ist, dass die vier Anschlussklemmen über die offene Oberseite der Aufnahme (10) zugänglich sind.

2. Zeitbasisvorrichtung nach Anspruch 1, **dadurch gekennzeichnet, dass** der elektronische Modul (1) im Gehäuse einen Oszillator (3), einen Frequenzteiler (4) und eine Schaltung (5) zur Steuerung eines Elektromotors (6) umfasst, wobei der Oszillator und der Frequenzteiler den Zeitbasis-Oszillatorkreis bilden, der von der Aussenseite des Gehäuses aus von der Spannungsquelle gespeist wird.

3. Zeitbasisvorrichtung nach Anspruch 2, **dadurch gekennzeichnet, dass** der Oszillator (3) im Inneren des Gehäuses mit einem piezoelektrischen Resonator (2), wie zum Beispiel einem Quarzresonator, oder mit einem Silizium-Resonator vom MEMS-Typ verbunden ist und dass der Oszillator, der Frequenzteiler und die Schaltung zur Steuerung des Motors in einem einzigen integrierten Schaltkreis (7) ausgeführt sind.

4. Zeitbasisvorrichtung nach Anspruch 2, **dadurch gekennzeichnet, dass** der Oszillator, der Frequenzteiler und die Schaltung zur Steuerung des Motors in mehreren integrierten Schaltkreisen (7) ausgeführt sind.

5. Zeitbasisvorrichtung nach Anspruch 3, **dadurch gekennzeichnet, dass** Kontaktbereiche (13) des integrierten Schaltkreises (7) mit leitfähigen Buckeln (12) verbunden sind, die gleich angeordnet sind wie die Kontaktbereiche, wobei die leitfähigen Kontaktbuckel (12) auf einer Innenfläche einer Bodenwand des Gehäuses des elektronischen Moduls (1) angeordnet sind, und dass Leiterbahnen (23) gewisse leitfähige Buckel auf der Innenfläche der Bodenwand mit dem Resonator (2) und mit Anschlussklemmen (14, 15, 16, 17), die auf der Aussenseite des Gehäuses (11) des Moduls angeordnet sind, verbinden.

6. Zeitbasisvorrichtung nach Anspruch 5, **dadurch gekennzeichnet, dass** gewisse Leiterbahnen (23) wenigstens vier Anschlussklemmen (14, 15, 16, 17) über leitfähige Löcher (20), die durch die Bodenwand des Gehäuses dringen, verbinden und dass die vier Anschlussklemmen an den vier Ecken der rechteckigen Aussenfläche angeordnet sind, wobei zwei erste Anschlussklemmen (14, 15) mittels zweier Kontaktflansche (24, 25) mit der Spannungsquelle verbunden sind und zwei zweite Anschlussklemmen (16, 17) auf einer den beiden ersten Klemmen entgegengesetzten Seite mit zwei entsprechenden Metalldrähten (31, 32) einer Wicklung der Spule (30) eines Elektromotors verbunden sind, wobei die Steuerschaltung (5) im Gehäuse ermöglicht, den Motor zu steuern, um Analoganzeigemittel anzutreiben.

7. Zeitbasisvorrichtung nach Anspruch 6, **dadurch gekennzeichnet, dass** der elektronische Modul (1) drei zweite äussere Anschlussklemmen umfasst, die mit drei Metalldrähten wenigstens einer Wicklung der Spule (30) eines Zweiphasenmotors verbunden sind.

8. Zeitbasisvorrichtung nach einem der Ansprüche 1 bis 6, **dadurch gekennzeichnet, dass** die vier Anschlussklemmen (14, 15, 16, 17) an den vier Ecken der rechteckigen Aussenfläche einer Bodenwand des Gehäuses (11) angeordnet sind.

9. Zeitbasisvorrichtung nach Anspruch 8, **dadurch gekennzeichnet, dass** die Aussenfläche des Moduls (1), auf der die Anschlussklemmen (14, 15, 16 und 17) platziert sind, auf gleicher Höhe angeordnet ist wie die Öffnung der offenen Oberseite der Aufnahme (10), dass zwei erste Anschlussklemmen (14, 15) über zwei Metallflansche (24, 25) mit dem negativen und mit dem positiven Pol der Spannungsquelle, wie zum Beispiel einer Batterie (8), verbunden sind und dass zwei zweite Anschlussklemmen (16, 17) auf einer den ersten Anschlussklemmen entgegengesetzten Seite mit einem entsprechenden Metalldraht einer Wicklung der Spule (30) eines Elektromotors (6) verbunden sind.

10. Zeitbasisvorrichtung nach Anspruch 9, **dadurch gekennzeichnet, dass** die Spule (30) und/oder die Spannungsquelle an der Aufnahme (10) als Träger befestigt ist, um eine kompakte Einheit zu definieren.

11. Zeitbasisvorrichtung nach Anspruch 10, **dadurch gekennzeichnet, dass** die Aufnahme (10) einen Teil eines Uhrwerks oder einen Teil einer Uhr darstellt.
